# EUROPÄISCHE PATENTANMELDUNG

(11) **EP 1 703 224 A1**
(43) Veröffentlichungstag der Anmeldung: **20.09.2006**
(21) Anmeldenummer: 05111966.7
(22) Anmeldetag: 12.12.2005
(51) Int. Cl.: F24H 1/00, F24H 9/20

(54) **Vorrichtung zur elektrischen Energieversorgung von Komponenten eines Durchlaufwassererhitzers in einem Bereitschaftsbetrieb**

(30) Priorität: 08.02.2005 DE 102005005679
(71) Anmelder: ROBERT BOSCH GMBH, 70442 Stuttgart (DE)
(72) Erfinder: Cardoso, Pedro, 3800-811, Aveiro (PT); Borgmann, Franz, 3810-319, Aveiro (PT); Martins, Luis, 3830-748, Gafanha da Nazaré (PT); Fournier, Damien, 28022, Madrid (ES)

(57) **Zusammenfassung**

Die Erfindung betrifft eine Vorrichtung zur elektrischen Energieversorgung von Komponenten (3,4,5,6,7,8) eines gasbeheizten Durchlaufwassererhitzers (20) in einem Bereitschaftsbetrieb. Die Vorrichtung weist eine hydrodynamische Generatoreinrichtung (2) zur elektrischen Energieversorgung der Komponenten (3,4,5,6,7,8) in einem operativen Betrieb des Durchlaufwassererhitzers (20) sowie eine Energiespeichereinrichtung (9) auf, die zur elektrischen Energieversorgung eines Teils der Komponenten (3,4,5,6,7,8) in einem Bereitschaftsbetrieb des Durchlaufwassererhitzers (20) vorgesehen ist.

## Beschreibung

### Stand der Technik

Die Erfindung geht aus von einer Vorrichtung zur elektrischen Energieversorgung von Komponenten eines gasbeheizten Durchlaufwassererhitzers nach der Gattung des Hauptanspruchs. Bekannte Vorrichtungen dieser Gattung versorgen Komponenten des gasbeheizten Durchlaufwassererhitzers in einem operativen Betrieb mit Hilfe eines hydrodynamischen Generators, der kinetische Energie aus fließendem Wasser in elektrische Energie umwandelt und damit die Komponenten des Durchlaufwassererhitzers versorgt.

Aus der DE 100 30 132 ist ein gasbeheizter Durchlaufwassererhitzer bekannt, wobei der Durchlaufwassererhitzer in einem Wasserweg einen Durchsatzgeber mit einem zugeordneten Elektrogenerator aufweist, der als Spannungsquelle für eine Zündelektrode dient. Dem Elektrogenerator ist ein Akkumulator parallel geschaltet.

In der DE 198 25 138 ist ein gasbeheizter Wassererhitzer, insbesondere Durchlauferhitzer offenbart, bei dem ein Verbrennungsvorgang mit Hilfe einer elektrischen Betriebsanzeige erkennbar ist.

### Vorteile der Erfindung

Die erfindungsgemäße Vorrichtung zur elektrischen Energieversorgung von Komponenten eines gasbeheizten Durchlaufwassererhitzers weist eine hydrodynamische Generatoreinrichtung zur elektrischen Energieversorgung der Komponenten in einem operativen Betrieb des Durchlaufwassererhitzers auf. Die Vorrichtung ist dadurch gekennzeichnet, dass sie eine Energiespeichereinrichtung aufweist, die zur elektrischen Energieversorgung eines Teils der Komponenten in einem Bereitschaftsbetrieb des Durchlaufwassererhitzers vorgesehen ist.

Dadurch ergibt sich der Vorteil, dass ein Teil der Komponenten des gasbeheizten Durchlaufwassererhitzers im Bereitschaftsbetrieb von der elektrischen Energieversorgung durch den hydrodynamischen Generator unabhängig ist.

Durch die in den Unteransprüchen angeführten Maßnahmen sind vorteilhafte Weiterbildungen der Vorrichtung nach dem Hauptanspruch möglich.

Eine vorteilhafte Weiterbildung der erfindungsgemäßen Vorrichtung ist dadurch gekennzeichnet, dass die von der Energiespeichereinrichtung im Bereitschaftsbetrieb des Durchlaufwassererhitzers elektrisch versorgte Komponente ein optisches Bedienelement umfasst. Dadurch ist vorteilhaft eine Einstellung und/oder optische Anzeige von Betriebsgrößen des Durchlaufwassererhitzers in einem Bereitschaftsbetrieb unabhängig von der elektrischen Energieversorgung durch den hydrodynamischen Generator möglich.

### Zeichnung

Ein bevorzugtes Ausführungsbeispiel der erfindungsgemäßen Vorrichtung ist in einer Figur dargestellt und wird nachfolgend näher erläutert. Figur 1 zeigt einen gasbeheizten Durchlaufwassererhitzer 20 mit einzelnen Komponenten, wobei zur besseren Übersicht nur Komponenten dargestellt sind, die für die Erfindung wesentlich sind. Über einen Wassereinlass 1 und einen Bypasskanal 12 strömt Wasser über eine hydrodynamische Generatoreinrichtung 2, die elektrische Energie erzeugt und verschiedenen Komponenten des Durchlaufwassererhitzers 20 bereitstellt. Diese Komponenten sind beispielsweise eine elektronische Ansteuereinrichtung 3, die als eine elektronische Zündeinrichtung mit einer integrierten Temperatursteuerung ausgestaltet sein kann. Von der elektronischen Ansteuereinrichtung 3 wird ein Temperatursensor 7, eine Zündfunken-Erzeugungseinrichtung 6, eine Flammen-Sensierungseinrichtung 5 und ein Gasventil 4 angesteuert. Das Gasventil 4 kann als Ein/Aus-Ventil und als Regulierungsventil ausgebildet sein.

Ein optisches Bedienelement 8 ist mit der elektronischen Ansteuereinrichtung 3 über zwei Schnittstellen verbunden. Dabei ist eine Benutzerschnittstelle 11 vorgesehen, um eine elektrische Energieversorgung des optischen Bedienelementes 8 im operativen Betrieb des Durchlaufwassererhitzers 20 sicherzustellen. Eine Kommunikationsschnittstelle 10 ist vorgesehen, um Daten zwischen dem optischen Bedienelement 8 und der elektronischen Ansteuereinrichtung 3 auszutauschen. Diese Daten können beispielsweise Betriebsdaten für den Durchlaufwassererhitzer 20, wie beispielsweise ein Temperaturwert für eine Wassertemperatur des Durchlaufwassererhitzers 20 repräsentieren.

Im operativen Betrieb des Durchlaufwassererhitzers 20 werden die elektronische Ansteuereinrichtung 3, das Gasventil 4, die Flammen-Sensierungseinrichtung 5, die Zündfunken-Erzeugungseinrichtung 6, der Temperatursensor 7 und das optische Bedienelement 8 von der hydrodynamischen Generatoreinrichtung 2 mit elektrischer Energie versorgt. Dabei wird beim Öffnen eines Wasserhahns Wasser über den Bypasskanal 12 über bzw. durch die hydrodynamische Generatoreinrichtung 2 geleitet. Durch den Wasserstrom durch die hydrodynamische Generatoreinrichtung 2 wird von der hydrodynamischen Generatoreinrichtung 2 elektrische Energie generiert, die unter anderem zur Erzeugung eines Zündfunkens mit Hilfe der Zündfunken-Erzeugungseinrichtung 6 verwendet wird. Der von der Zündfunken-Erzeugungseinrichtung 6 erzeugte Zündfunken entzündet das durch das Gasventil 4 strömende Gas.

Erfindungsgemäß ist im optischen Bedienelement 8 eine Energiespeichereinrichtung 9 angeordnet. Die Energiespeichereinrichtung 9 ist per se bekannt und kann beispielsweise als wiederaufladbare Batterie ausgestaltet sein. Sie dient zur Strom- bzw. Spannungsversorgung des optischen Bedienelementes 8 in einem Bereitschaftsbetrieb des Durchlaufwassererhitzers 20. Ein Benutzer des Durchlaufwassererhitzers 20 hat dadurch den Vorteil, dass er zur Einstellung und Anzeige einer Wassertemperatur am optischen Bedienelement 8 nicht gezwungen ist, durch Aufdrehen des Wasserhahns den zuvor beschriebenen Energieversorgungsvorgang einzuleiten und aufrechtzuerhalten. Vielmehr ist es ihm möglich, im Bereitschaftsbetrieb Betriebsdaten am optischen Bedienelement 8 einzusehen und zu verändern, wobei die Betriebsdaten über die Kommunikationsschnittstelle 10 an die elektronische Ansteuereinrichtung 3 übertragen werden. Ebenso erfolgt über die Kommunikationsschnittstelle 10 eine Übertragung der Betriebsdaten von der elektronischen Ansteuereinrichtung 3 an das optische Bedienelement 8. Beim Schalten des Durchlaufwassererhitzers 20 in den operativen Betrieb stehen die Betriebsdaten innerhalb der elektronischen Ansteuereinrichtung 3 somit aktuell zur Verfügung und können zur gewünschten Einstellung des Durchlaufwassererhitzers 20 verwendet werden.

In vorteilhafter Weise werden dadurch im Bereitschaftsbetrieb des Durchlaufwassererhitzers 20 Energieressourcen in Form von Wasser und Gas eingespart. Weiterhin ergibt sich durch die erfindungsgemäße Vorrichtung ein gesteigerter Bedienungskomfort insofern, als ein Visualisieren und Einstellen der Betriebsdaten des Durchlaufwassererhitzers 20 unabhängig von einem Betriebszustand des Durchlaufwassererhitzers 20 ermöglicht ist.

Die in den Schutzansprüchen, der Beschreibung und der Zeichnung offenbarten Aspekte der Erfindung können sowohl einzeln als auch in beliebiger Kombination für die Durchführung der Erfindung wesentlich sein.

## Patentansprüche

1. Vorrichtung zur elektrischen Energieversorgung von Komponenten (3,4,5,6,7,8) eines gasbeheizten Durchlaufwassererhitzers (20), wobei die Vorrichtung eine hydrodynamische Generatoreinrichtung (2) zur elektrischen Energieversorgung der Komponenten (3,4,5,6,7,8) in einem operativen Betrieb des Durchlaufwassererhitzers (20) aufweist, **dadurch gekennzeichnet, dass** die Vorrichtung eine Energiespeichereinrichtung (9) aufweist, die zur elektrischen Energieversorgung eines Teils der Komponenten (3,4,5,6,7,8) in einem Bereitschaftsbetrieb des Durchlaufwassererhitzers (20) vorgesehen ist.

2. Vorrichtung nach Anspruch 1, **dadurch gekennzeichnet, dass** die Energiespeichereinrichtung (9) als wiederaufladbare Batterie ausgestaltet ist.

3. Vorrichtung nach Anspruch 1 oder 2, **dadurch gekennzeichnet, dass** die von der Energiespeichereinrichtung (9) im Bereitschaftsbetrieb des Durchlaufwassererhitzers (20) elektrisch versorgte Komponente ein optisches Bedienelement (8) umfasst.

4. Vorrichtung nach Anspruch 3, **dadurch gekennzeichnet, dass** die Energiespeichereinrichtung (9) innerhalb des optischen Bedienelementes (8) angeordnet ist.

5. Vorrichtung nach Anspruch 3 oder 4, **dadurch gekennzeichnet, dass** mittels des optischen Bedienelementes (8) eine Anzeige und/oder eine Einstellung einer Wassertemperatur des Durchlaufwassererhitzers (20) durchgeführt wird.
